# FASCICULE DE BREVET EUROPEEN

(11) **EP 2 343 439 B1**
(45) Date de publication et mention de la délivrance du brevet: **01.05.2019**
(21) Numéro de dépôt: 11305011.6
(22) Date de dépôt: 06.01.2011
(51) Int. Cl.: F01M 11/04

(54) **Carter d'huile en matière thermoplastique pour moteur à combustion interne et bouchon de vidange pour un tel carter**
Ölbehälter aus thermoplastischem Material für Verbrennungsmotor und Entleerungsverschluss für einen solchen Behälter
Oil pan made from thermoplastic material for an internal combustion engine and drain plug for such a pan

(30) Priorité: 08.01.2010 FR 1050116
(43) Date de publication de la demande: 13.07.2011
(73) Titulaire: Sogefi Air & Cooling (SAS), 78280 Guyancourt (FR)
(72) Inventeur: Lambert, Arnaud, 88520, Raves (FR); Rossman, Thomas Eric, Rochester Hills, MI 48309 (US); Said, Raffik Eric, Rochester, MI 48307 (US); Rolland, Francis Viencent Edouard, Rochester Hills, MI 48309 (US)
(74) Mandataire: Nuss, Laurent

(56) Documents cités:
- EP-A1- 2 444 604
- EP-A2- 1 878 884
- DE-A1-102007 040 666
- JP-A- 11 028 319
- JP-A- 2003 314 234
- JP-A- 2008 267 322
- US-A- 2 867 350
- US-A- 4 339 054
- US-A1- 2008 135 340

## Description

La présente invention concerne le domaine des véhicules à moteur à combustion interne, plus particulièrement les carters d'huile des blocs moteurs de ces véhicules, et a pour objet un carter d'huile en matière thermoplastique et un bouchon de vidange d'un tel carter.

On connaît déjà plusieurs réalisations de carter d'huile en matériau thermoplastique, tel que par exemple celui divulgué par le document WO 2009/027441.

Comme les carters d'huile traditionnels en fonte, ces carters plastiques sont pourvus d'orifices de vidange pour le renouvellement de l'huile.

L'obturation étanche de ces orifices est réalisé par l'intermédiaire de bouchons filetés, dont le montage et le démontage sont fastidieux, surtout lorsque l'accès au bouchon est malaisé ou lorsque l'espace libre environnant est restreint, et qu'un outil est obligatoire pour lesdits démontage et remontage.

En outre, lors du démontage, compte tenu du grand nombre de tours nécessaires pour dégager le bouchon, un écoulement d'huile gênant se produit relativement longtemps avant l'enlèvement du bouchon, ce qui est relativement désagréable pour l'opérateur et nécessite des précautions de manipulation particulières.

Par le document US-A-2008/135340, on connaît un réservoir à liquide équipé d'un drain de vidange fermé par un bouchon. Ce dernier présente une construction complexe avec notamment des moyens séparés d'arrêt et de calage en position du bouchon, les premiers étant situés à l'intérieur du drain et les seconds à l'extérieur.

Par ailleurs, par le document US-A-2867350 on connaît un système d'obturation pour carter d'huile qui est formé par l'assemblage de plusieurs parties et qui nécessite obligatoirement l'utilisation d'un outil pour sa mise en oeuvre.

La présente invention a pour but de surmonter les inconvénients ci-dessus, en proposant une solution simple permettant un montage et un démontage rapides du bouchon de vidange, autant que possible sans outil.

A cet effet, l'invention a pour objet un carter d'huile en matière thermoplastique pour moteur à combustion interne, avec un orifice de vidange et un bouchon, présentant les caractéristiques de la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
les figures 1A et 1B sont des vues en perspective de dessus et de dessous d'un carter à huile en matière thermoplastique selon l'invention ;
la figure 2 est une vue partielle en perspective du carter des figures 1A et 1B, montrant l'orifice de vidange en l'absence du bouchon ;
les figures 3A, 3B et 3C illustrent trois phases consécutives du montage d'un bouchon selon une première variante de réalisation de l'invention sur un orifice de vidange tel que représenté sur la figure 2 ;
la figure 4 est une vue en coupe de l'objet de la figure 3C selon un plan contenant l'axe médian du bouchon ;
les figures 5A et 5B sont des vues en perspective d'une seconde variante de réalisation de l'invention ;
les figures 6A et 6B sont des vues en coupe similaires à celle de la figure 4, montrant le bouchon de la figure 5 respectivement en position d'obturation verrouillée (figure 6A) et dans une position d'ouverture, le bouchon étant extrait du passage tubulaire, mais relié de manière souple et imperdable au carter (figure 6B) ;
les figures 7A, 7B et 7C sont des vues de détail, en perspective et à une échelle différente, d'un dispositif de filtre à huile faisant partie du carter à huile des figures 1A et 1B, respectivement en position fermée avec emboîtement maximal et obturation étanche (figure 7A), en position intermédiaire avec emboîtement partiel pour la vidange du logement de réception du filtre (figure 7B) et en position d'extraction complète du capot pour réaliser un changement de filtre (figure 7C) ;
les figures 8A, 8B et 8C sont des vues en coupe selon un plan contenant l'axe longitudinal du logement de réception du filtre, des objets respectivement représentés sur les figures 7A, 7B et 7C ;
la figure 9 est une vue partielle en perspective à une échelle différente de l'ensemble capot/filtre faisant partie du dispositif selon l'invention représenté sur les figures 7 et 8 ;
la figure 10 est une vue en perspective et en coupe, à une échelle différente, du logement de réception faisant partie du dispositif selon l'invention représenté sur les figures 7 et 8 ;
la figure 11 est une vue partielle, en perspective et de détail d'une partie de la paroi définissant le logement de réception du filtre vue depuis l'intérieur du carter et comportant un dispositif limiteur de pression, et,
la figure 12 est une vue partielle en coupe d'une partie du logement de réception du filtre illustrant le montage et la structure du dispositif limiteur de pression représenté également sur la figure 11.

Les figures 1A et 1B et partiellement les figures 2 à 4 et 6 montrent un carter d'huile 1 en matière thermoplastique pour moteur à combustion interne, ce carter comportant un orifice de vidange 2 situé au niveau du point bas dudit carter et se présentant sous la forme d'un passage tubulaire 3 ménagé ou formé dans la paroi dudit carter et obturable de manière étanche par une pièce formant bouchon 4, ce passage comportant une ouverture intérieure et une ouverture extérieure 3'.

Ledit carter 1 comporte, autour de l'ouverture extérieure 3' dudit passage tubulaire 3, des moyens 5 de rétention avec verrouillage destinés à coopérer avec des moyens complémentaires 6 présents sur le bouchon 4 de telle manière que le passage entre la position d'obturation verrouillée et calée, dans laquelle le bouchon 4 est bloqué dans le passage 3, et la position d'obturation déverrouillée, dans laquelle l'extraction du bouchon 4 hors du passage 3 et vers l'extérieur du carter 1 est permise, s'effectue par rotation de ce dernier d'une fraction de tour (autour de l'axe longitudinal dudit bouchon et de l'axe central du passage tubulaire 3, ces axes étant confondus lorsque le bouchon est introduit dans le passage).

Grâce à l'invention, la mise en place et l'enlèvement du bouchon 4 peuvent s'effectuer de manière très simple et avec un minimum de manipulation, à savoir un simple mouvement de translation combiné à une rotation d'une fraction de tour, pouvant être effectués sans outil.

Avantageusement, la fraction de tour nécessaire pour passer alternativement de la position d'obturation verrouillée et calée, bloquant le bouchon 4 dans le passage 3, à la position d'obturation déverrouillée, permettant l'extraction du bouchon 4, correspond sensiblement à un quart de tour.

En accord avec l'invention, ressortant notamment des figures 2 à 4 des dessins annexés, le carter 1 comporte des moyens 5 de rétention femelles et le bouchon 4 comporte des moyens complémentaires mâles 6, ces moyens formant ensemble par coopération un système de verrouillage amovible du type fixation à baïonnettes.

Conformément à une variante de réalisation pratique avantageuse du mode de réalisation précité, les moyens 5 de rétention avec verrouillage formés autour de l'ouverture extérieure 3' du passage tubulaire de vidange 3 consistent en des ailes profilées à section en forme de L définissant des portions de rainures 5' s'étendant autour de l'ouverture 3' et en ce que les moyens complémentaires 6 formés sur le bouchon 4 consistent en des ailes latérales saillantes destinées à s'engager chacune dans une portion de rainure 5' correspondante lorsque le bouchon 4 est déplacé par rotation de la position d'obturation déverrouillée vers la position d'obturation verrouillée.

Comme le montrent les figures 2 et 3 des dessins annexés, illustrant une réalisation simple de l'invention, les portions de rainures 5' et les ailes latérales saillantes 6 sont chacune au nombre de deux.

En vue d'assurer un blocage ajusté du bouchon 4 dans la direction axiale du passage tubulaire 3, lesdites ailes latérales saillantes 6 comportent chacune une première surface 6' en appui sous pression sur le bord de l'ouverture extérieure 3' du passage tubulaire de vidange 3 et une seconde surface opposée 6" en appui sous pression contre la face intérieure du bord libre 5" de l'aile à section en L 5 définissant la portion de rainure 5' correspondante, ce lorsque le bouchon 4 est en position d'obturation verrouillée.

La première surface d'appui 6' peut éventuellement présenter une forme annulaire circonférentielle et prendre appui sur tout le contour du bord de l'ouverture 3' (figure 5B).

Ainsi, comme l'illustrent les figures 3A à 3C des dessins annexés, le montage du bouchon 4 s'effectue en introduisant le corps 4' dudit bouchon 4 dans le passage tubulaire 3 jusqu'à ce que les surfaces 6' viennent en appui sur le bord de l'ouverture extérieure 3', les ailes 6 étant décalées de 90 ° par rapport aux portions de rainures 5'.

Puis l'opérateur réalise une rotation d'environ un quart de tour de manière à caler les ailes 6 au fond des rainures 5', les surfaces 6" des ailes 6 venant en appui contre les bords libres 5" des moyens 5 (profilé courbe à section en L).

Afin d'éviter un déverrouillage involontaire du bouchon 4, les moyens coopérants mutuellement complémentaires 5 et 6 formant système de fixation à baïonnettes comprennent un moyen de blocage en position d'obturation verrouillée, tels que par exemple un point dur, une surface de contact renfoncée, une surface de contact en pente, une surface de contact crantée, une surface de contact à coefficient de friction élevé ou analogue (non représenté).
En vue de garantir l'étanchéité au liquide requise, le bouchon 4 présente un corps cylindrique 4' comportant au moins un joint d'étanchéité annulaire 8 monté dans un site de réception 4" correspondant formé périphériquement sur ledit corps 4' et venant en appui avec compression contre la paroi interne du passage tubulaire de vidange 3, éventuellement au niveau d'un siège circonférentiel, en position d'obturation dudit bouchon 4.

Pour obtenir une résistance suffisante de la liaison entre le bouchon et le carter, chacune des ailes radiales saillantes 6 et chacune des portions de rainures 5' présentent une extension angulaire d'au moins 30 °, préférentiellement d'environ 40 ° à 60 °.

Selon un mode de réalisation pratique, le carter 1 et le bouchon 4 sont réalisés en polyamide (PA 6) ou en polyamide 66 (PA 66), éventuellement chargé en fibres, et réalisés par moulage.

Le bouchon 4 peut également être réalisé en PPA.

De plus, le carter 1 peut être pourvu de nervures ou d'ailettes de rigidification 9 sur sa face extérieure et/ou intérieure, le bouchon 4 étant, le cas échéant, relié au carter 1 par un lien souple (ne gênant pas la manipulation du bouchon et rendant ce dernier imperdable).

Une partie de la paroi du carter 1 peut éventuellement être obtenue par surmoulage interne et/ou externe, par le matériau thermoplastique, d'une plaque métallique conformée.

Conformément à un autre aspect de l'invention, ressortant notamment des figures 7 et 8 considérées en relation avec les figures 1A et 1B, le carter 1 comporte également un dispositif 13 de filtre à huile comprenant essentiellement un logement de réception 15 pour filtre à huile 14 formé dans le carter d'huile 1 du bloc-moteur ou dans une pièce rapportée sur ledit carter d'huile.

Ce logement de réception 15 présente une forme interne cylindrique circulaire avec un axe longitudinal X et est ouvert vers le bas, avec une orientation sensiblement verticale, ou fortement inclinée sur l'horizontale, lorsque le bloc moteur avec le dispositif de filtre 13 est en position montée dans un véhicule correspondant.

Ledit dispositif 13 de filtre à huile comprend également un capot 16 en forme de cloche cylindrique, avec une partie formant bouchon 17 apte à obturer l'ouverture 15' du logement de réception 15 et une partie formant manchon cylindrique 18 apte à être emboîtée dans le logement de réception 15 avec faculté de rotation. De plus, la paroi 19 délimitant le logement de réception 15 présente une ouverture 20 débouchant sur le milieu extérieur et le manchon cylindrique 18 comporte une ouverture latérale 21. En outre, le manchon cylindrique 18 et la paroi 19 du logement de réception 15 comporte des moyens 22, 23 mutuellement coopérants par engagement mécanique et aptes à définir au moins deux positions emboîtées avec maintien, à des profondeurs différentes suivant l'axe de longitudinal X, du manchon cylindrique 18 dans le logement de réception 15, la position d'emboîtement la plus profonde correspondant à la position d'obturation étanche de l'ouverture 15' dudit logement 15 et l'autre ou l'une des autres position(s) d'emboîtement autorisant une mise en correspondance des ouvertures 20, 21 respectivement du manchon cylindrique 18 et de la paroi 19 du logement de réception 15.

La position d'emboîtement intermédiaire du capot 16 dans le logement 15 permet ainsi, après alignement des ouvertures 20 et 21, l'évacuation du volume d'huile situé au-dessus desdits ouvertures dans le logement 15 ainsi que l'huile se trouvant dans la portion de circuit alimentant ledit logement 15.

Comme le montrent également les figures 7 à 10 des dessins annexés, le logement de réception 15 est, dans l'exemple représenté, partiellement intégré dans la structure du carter 1 et forme un volume cylindrique totalement ouvert à son extrémité inférieure et pourvu à son extrémité opposée supérieure d'une ouverture d'entrée à filtrer et d'une ouverture de sortie d'huile filtrée.

Le filtre 14 en lui-même présente, comme le montre à titre d'exemple les figures 8A à 8C, une structure en forme de manchon.

L'huile à filtrer arrive autour de la périphérie extérieure du filtre 14, traverse sa paroi filtrante, puis est évacuée à travers le canal central du manchon formant le corps du filtre 14.

Bien entendu, le filtre 14 peut avoir une autre constitution et la circulation d'huile être réalisée d'une manière différente, par d'autres ouvertures de communication fluidique du logement de réception 15.

Conformément à une caractéristique de l'invention ressortant des figures 7 à 10 des dessins annexés, les moyens mutuellement coopérants du manchon cylindrique 18 du capot 16 et de la paroi 19 du logement de réception 15 consistent respectivement en au moins deux, préférentiellement trois, formations saillantes 22, du type ergots, ailes, patins ou analogues, et en au moins deux, préférentiellement trois, chemins de circulation 23 pour ces formations saillantes 22, sous forme d'épaulements, de rainures ou de rebords par exemple, avec des segments mutuellement décalés suivant l'axe longitudinal X qui définissent lesdites profondeurs d'emboîtement différentes, le passage d'une position emboîtée à une autre s'effectuant par rotation du capot 16.

Les segments des chemins de circulation 23 définissant les différentes profondeurs d'emboîtement sont arrangés par groupe, les segments d'un même groupe étant disposés dans un plan perpendiculaire à l'axe longitudinal X.

Les formations saillantes 22 qui sont formées d'un seul tenant avec le manchon cylindrique 18 et qui viennent en appui sur ces segments afin de maintenir le capot dans une position emboîtée donnée dans le logement de réception 15 présentent une structure relativement massive et une section de cisaillement relativement importante afin d'aboutir à un montage suffisamment résistant du capot dans le logement.

La partie formant bouchon 17 comporte avantageusement une formation extérieure facilitant la rotation du capot 16 par action manuelle de l'utilisateur ou d'un opérateur, par exemple sous la forme d'une poignée 17" permettant une prise ergonomique et la génération d'un couple important autour de l'axe longitudinal X.

Egalement en accord avec l'invention et comme représenté sur les figures annexés, la face externe du manchon cylindrique 18 du capot 16 est pourvue de trois formations saillantes 22 sous forme d'ergots réparties régulièrement sur la circonférence extérieure et situées à proximité du bord libre 18' du manchon cylindrique 18 opposé à la partie formant bouchon, en ce que la face interne de la paroi 19 du logement de réception 15 est pourvue de trois chemins de circulation 23 comportant chacun deux marches d'escalier 23' correspondant à deux positions emboîtées avec maintien, à des profondeurs différentes, du capot 16 dans le logement 15, chacun desdits chemins 23 ne s'étendant que sur une fraction du pourtour interne dudit logement de réception 15 et chaque chemin 23 se terminant par une zone dégagée autorisant le passage d'un ergot 22 en vue de l'extraction du manchon cylindrique 18 du logement de réception 15, formant ainsi un montage à baïonnettes à deux étages.

On peut noter que chaque marche d'escalier 23' peut comporter au niveau de son arête un rebord 23" constituant un point dur, empêchant un passage involontaire des formations saillantes 22 positionnées sur les segments coplanaires de marches d'escalier 23' définissant une profondeur d'emboîtement donnée, vers les segments coplanaires des marches d'escalier 23' définissant une profondeur d'emboîtement moins profonde.

On peut également noter que, dans la position d'emboîtement intermédiaire (figures 7B et 8B), la rotation du capot 16 permet de contrôler l'écoulement de l'huile à travers les ouvertures 20 et 21, par le contrôle du positionnement relatif de ces deux ouvertures l'une par rapport à l'autre.

En fonction du mode de fabrication et du matériau constituant le carter 1 et la paroi 19 du logement de réception 15, les chemins de circulation 23 peuvent être obtenus par différents modes de réalisation.

Ainsi, les chemins de circulation 23 peuvent être formés directement dans la paroi 19 du logement de réception 15, au niveau de sa face interne.

En variante, il peut également être prévu que les chemins de circulation 23 sont formés dans un matériau rapporté par surmoulage sur la face interne de la paroi 19 du logement de réception 15.

Enfin, selon une troisième variante ressortant des figures annexées, les chemins de circulation 23 peuvent être ménagés dans une pièce rapportée 24 sous forme de manchon cylindrique monté de manière ajustée, et éventuellement solidarisée par collage ou analogue, dans le logement de réception 15.

Afin d'empêcher toute fuite d'huile lorsque le capot 16 est en position fermée d'obturation, il est bien entendu nécessaire de prévoir des moyens d'étanchéification adaptés, notamment entre ledit capot et la paroi 19 du logement de réception 15.

Ainsi, le dispositif de filtre à huile 13 comprend au moins un joint d'étanchéité 25, par exemple torique, monté sur la face externe du manchon cylindrique 18 du capot 16, ledit joint 25 venant en appui contre un rebord interne 26 formant siège circulaire de la paroi 19 du logement de réception 15 en position emboîtée maximale et d'obturation étanche dudit capot 16 et ledit joint 25 étant positionné entre la partie formant bouchon 17 et l'ouverture latérale 21 du manchon cylindrique 18, en venant en appui contre la paroi 19 du logement de réception 15 sous l'ouverture 20.

En accord avec une autre variante, non illustrée aux figures annexées, il peut également être prévu que le dispositif de filtre à huile 13 comprenne au moins deux joints d'étanchéité, par exemple toriques, montés sur la face externe du manchon cylindrique 18 du capot 16, dont l'un est positionné à proximité du bord libre 18' dudit manchon 18 opposé à la partie formant bouchon 17, préférentiellement immédiatement sous les moyens saillants 22 en forme d'ergots ou de patins, et dont l'autre est positionné entre ladite partie formant bouchon 17 et l'ouverture latérale 21 du manchon cylindrique 18.

Avantageusement, la partie 17 formant bouchon du capot 16 est pourvu d'un rebord ou d'une aile annulaire circonférentielle 17' destiné(e) à venir en appui contre le bord de l'ouverture inférieure 15' du logement de réception 15 en position emboîtée d'obturation étanche dudit capot 16, un joint d'étanchéité étant éventuellement présent sur ledit bord ou sur ledit rebord ou aile 17'.

Comme le montrent les figures 10 à 12 des dessins annexés et en vue d'éviter une surpression susceptible d'entraîner un éclatement du dispositif de filtre à air, en particulier par arrachement des formations saillantes 22, le logement de réception 15 est pourvu selon l'invention d'un moyen limiteur de pression 27, autorisant une évacuation des gaz vers le volume intérieur du carter 1 en cas de dépassement d'une pression limite supérieure dans ledit logement de réception 15.

En accord avec un mode de réalisation pratique préféré, le moyen limiteur de pression 27 consiste en un arrangement [clapet 27'/ressort 27"] obturant par sollicitation élastique un orifice 27'" de communication entre les volumes intérieurs du logement de réception 15 et du carter 1, ledit orifice 27'" débouchant dans le volume intérieur du carter au niveau d'une zone qui n'est pas en contact avec l'huile résidant dans ledit carter 1.

Conformément à des caractéristiques supplémentaires de l'invention, l'ouverture 20 de la paroi 19 du logement de réception 15 débouchant sur le milieu extérieur est située à proximité de l'ouverture inférieure 15' dudit logement de réception 15 et est prolongée par une tubulure d'écoulement 20' et la partie formant bouchon 17 du capot 16 comporte des formations saillantes et/ou en creux 28 définissant un circuit de dérivation pour la circulation de l'huile en cas de bouchage du filtre 14.

De manière préférée, le capot 16 et la pièce rapportée ou le carter 1 muni(e) du logement de réception 15 sont réalisés en un matériau thermoplastique, éventuellement chargé ou renforcé, par exemple du polyamide 66.

Comme le montrent les figures 1A et 1B, ainsi que les figures 7A à 7C, le logement de réception 15 est préférentiellement formé sur la périphérie du carter 1 et au moins partiellement, préférentiellement majoritairement, intégré dans la structure de ce dernier, en s'étendant au moins partiellement, préférentiellement majoritairement, dans le volume intérieur dudit carter 1. Par exemple, seul le bouchon 17 ou une portion extérieure dudit bouchon 17 peut éventuellement être protubérante par rapport à la paroi extérieure du carter.

Le logement de réception 15 comporte une ouverture d'amenée ou d'entrée 29 pour l'huile à filtrer et une ouverture 29' de sortie ou d'évacuation de l'huile filtrée.

Ainsi, grâce à l'invention, il est également possible de proposer un carter 1 avec dispositif de filtre à huile 13 présentant les avantages suivants :
- l'obtention d'un encombrement réduit (intégration du dispositif de filtre à huile dans la structure du carter),
- la possibilité d'un montage et d'un démontage du filtre à huile par un mouvement de rotation sur une fraction de tour,
- la fourniture d'un logement de filtre à huile formant une enceinte close avec une sécurité contre la surpression, et
- la possibilité d'un montage et d'un démontage aisé et sans outil manuel du capot et du bouchon du logement de filtre à huile.

De manière avantageuse, l'orifice de vidange 2 et le logement de réception 15 du filtre 14 sont situés du même côté du carter 1 et formés en tant que composantes intégrées de la partie de paroi correspondante dudit carter.

Lorsque le carter 1 présente à la fois un dispositif de vidange et un dispositif de filtre à huile faisant état d'au moins certaines des caractéristiques techniques mentionnées ci-dessus, les opérations de maintenance courantes au niveau du carter d'huile 1 sont simplifiées et facilitées et peuvent être réalisées sans outil. L'encombrement total du carter est, en outre, limité.

La présente invention a également pour objet un bouchon 4 en matière thermoplastique pour carter d'huile tel que décrit ci-dessus, ledit bouchon étant caractérisé en ce qu'il présente un corps cylindrique 4' et est pourvu d'au moins deux ailes radiales 6 saillantes et d'une formation 10 de préhension et de manoeuvre manuelle à prise ergonomique et autorisant l'application d'un couple important par l'utilisateur.

Selon une variante de réalisation de l'invention, représentée aux figures 5 et 6, le bouchon 4 peut être pourvu d'un moyen de rétention sous la forme d'une ancre 11 reliée au bouchon 4 par au moins un lien souple 12, ladite ancre 11 présentant des dimensions et/ou une forme empêchant son libre passage à travers le passage tubulaire 3 et ladite ancre 11 et ledit au moins un lien 12 étant préférentiellement formés d'un seul tenant avec le bouchon 4.

Comme le montrent également les figures 5 et 6, l'ancre 11 peut, par exemple, consister en un anneau pourvu de pattes radiales externes (pour aboutir à un accrochage au niveau de l'ouverture intérieure du passage tubulaire 3 - voir figure 6B) et le lien souple 12 en au moins une, préférentiellement deux, tige(s) flexible(s) de faible section.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Carter d'huile (1) en matière thermoplastique pour moteur à combustion interne, ce carter comportant un orifice de vidange (2) situé au niveau du point bas dudit carter (1) et se présentant sous la forme d'un passage tubulaire (3) ménagé ou formé dans la paroi dudit carter et obturable de manière étanche par une pièce (4) formant bouchon, ce passage (3) comportant une ouverture intérieure et une ouverture extérieure (3'),
le carter (1) et le bouchon (4) comportant des moyens (5, 6) de rétention mutuellement complémentaires coopérant de telle manière que le passage entre une position d'obturation verrouillée, dans laquelle le bouchon (4) est bloqué dans le passage (3), et une position d'obturation déverrouillée, dans laquelle l'extraction du bouchon (4) hors du passage (3) et vers l'extérieur du carter (1) est permise, s'effectue par rotation de ce dernier d'une fraction de tour,
carter (1) **caractérisé en ce qu'**il comporte, autour de l'ouverture extérieure (3') dudit passage tubulaire (3), des moyens femelles (5) de rétention avec verrouillage destinés à coopérer avec des moyens mâles complémentaires (6) présents sur le bouchon (4), et
**en ce que** ces moyens coopérants mâles et femelles (5, 6) forment ensemble un système de fixation à baïonnettes, définissant une position verrouillée calée et comprenant un moyen de blocage en position d'obturation verrouillée.

2. Carter d'huile selon la revendication 1, **caractérisé en ce que** les moyens (5) de rétention avec verrouillage formés autour de l'ouverture extérieure (3') du passage tubulaire de vidange (3) consistent en des ailes profilées à section en forme de L définissant des portions de rainures (5') s'étendant autour de l'ouverture (3') et **en ce que** les moyens complémentaires (6) formés sur le bouchon (4) consistent en des ailes latérales saillantes destinées à s'engager chacune dans une portion de rainure (5') correspondante lorsque le bouchon (4) est déplacé par rotation de la position d'obturation déverrouillée vers la position d'obturation verrouillée.

3. Carter d'huile selon la revendication 2, **caractérisé en ce que** les portions de rainures (5') et les ailes latérales saillantes (6) sont chacune au nombre de deux et **en ce que** lesdites ailes latérales saillantes (6) comportent chacune une première surface (6') en appui sous pression sur le bord de l'ouverture extérieure (3') du passage tubulaire de vidange (3) et une seconde surface opposée (6") en appui sous pression contre la face intérieure du bord libre (5") de l'aile à section en L (5) définissant la portion de rainure (5') correspondante, ce lorsque le bouchon (4) est en position d'obturation verrouillée.

4. Carter d'huile selon l'une quelconque des revendications 1 à 3, **caractérisé en ce que** le moyen de blocage en position d'obturation verrouillée est choisi dans le groupe formé par un point dur, une surface de contact renfoncée, une surface de contact en pente, une surface de contact crantée, une surface de contact à coefficient de friction élevé ou analogue.

5. Carter d'huile selon l'une quelconque des revendications 1 à 4, **caractérisé en ce que** le bouchon (4) présente un corps cylindrique (4') comportant au moins un joint d'étanchéité annulaire (8) monté dans un site de réception (4") correspondant formé périphériquement sur ledit corps (4') et venant en appui avec compression contre la paroi interne du passage tubulaire de vidange (3), éventuellement au niveau d'un siège circonférentiel, en position d'obturation dudit bouchon (4).

6. Carter d'huile selon l'une quelconque des revendications 2 à 4, **caractérisé en ce que** chacune des ailes radiales saillantes (6) et chacune des portions de rainures (5') présentent une extension angulaire d'au moins 30 °, préférentiellement d'environ 40 ° à 50 °.

7. Carter d'huile selon l'une quelconque des revendications 1 à 6, **caractérisé en ce que** la fraction de tour nécessaire pour passer alternativement de la position d'obturation verrouillée, bloquant le bouchon (4) dans le passage (3), à la position d'obturation déverrouillée, permettant l'extraction du bouchon (4), correspond sensiblement à un quart de tour.

8. Carter d'huile selon l'une quelconque des revendications 1 à 7, **caractérisé en ce que** le carter (1) et le bouchon (4) sont réalisés par moulage en PA 6, PA 66 ou PPA, éventuellement chargé en fibres, et **en ce que** le carter (1) est pourvu de nervures ou d'ailettes de rigidification (9) sur sa face extérieure et/ou intérieure, le bouchon (4) étant, le cas échéant, relié au carter (1) par au moins un lien souple (12).

9. Bouchon en matière thermoplastique pour carter d'huile selon l'une quelconque des revendications 1 à 8,
bouchon (4) **caractérisé en ce qu'**il présente un corps cylindrique (4') et est pourvu d'au moins deux ailes radiales (6) saillantes et d'une formation (10) de préhension et de manoeuvre manuelle à prise ergonomique, et
**en ce qu'**il est pourvu d'un moyen de rétention sous la forme d'une ancre (11) reliée au bouchon (4) par au moins un lien souple (12), ladite ancre (11) présentant des dimensions et/ou une forme empêchant son libre passage à travers le passage tubulaire (3) et ladite ancre (11) et ledit au moins un lien (12) étant préférentiellement formés d'un seul tenant avec le bouchon (4).

## Patentansprüche

1. Ölbehälter (1) aus thermoplastischem Material für Verbrennungsmotor, wobei dieser Behälter eine Entleerungsöffnung (2) umfasst, die im Bereich des Tiefpunkts des Behälters (1) liegt und die Form einer röhrenförmigen Passage (3) aufweist, die in der Wand des Behälters eingerichtet oder gebildet und durch ein Teil, das einen Stopfen (4) bildet, dicht verschließbar ist, wobei diese Passage (3) eine innere Öffnung und eine äußere Öffnung (3') umfasst,
wobei der Behälter (1) und der Stopfen (4) zueinander komplementäre (4) Rückhaltemittel (5, 6) umfassen, die derart zusammenwirken, dass die Umschaltung zwischen einer verriegelten Verschlussposition, in der der Stopfen (4) in der Passage (3) blockiert ist, und einer entriegelten Verschlussposition, in der das Herausziehen des Stopfens (4) aus der Passage (3) heraus und nach außerhalb des Behälters (1) möglich ist, durch Drehen desselben um einen Umdrehungsbruchteil erfolgt,
**dadurch gekennzeichnet,**
**dass** der Behälter (1) um die äußere Öffnung (3') der röhrenförmigen Passage (3) herum weibliche Mittel (5) zum Zurückhalten mit Verriegelung umfasst, die dazu bestimmt sind, mit komplementären männlichen Mitteln (6), die an dem Stopfen (4) vorliegen, zusammenzuwirken, und
**dass** diese zusammenwirkenden weiblichen und männlichen Mittel (5, 6) gemeinsam ein Bajonett-Befestigungssystem bilden, das eine verriegelte verkeilte Position definiert und ein Mittel zum Blockieren in verriegelter Verschlussposition umfasst.

2. Ölbehälter nach Anspruch 1, **dadurch gekennzeichnet, dass** die Rückhaltemittel (5) mit Verriegelung, die um die äußere Öffnung (3') der röhrenförmigen Entleerungspassage (3) herum gebildet sind, aus profilierten Flügeln mit einem L-förmigen Querschnitt bestehen, die Nutenabschnitte (5') definieren, die sich um die Öffnung (3') erstrecken, und dass die komplementären Mittel (6), die an dem Stopfen (4) gebildet sind, aus seitlich vorstehenden Flügeln bestehen, die dazu bestimmt sind, jeweils in einen entsprechenden Nutenabschnitt (5') einzugreifen, wenn der Stopfen (4) durch Drehen von der entriegelten Verschlussposition in die verriegelte Verschlussposition verlagert wird.

3. Ölbehälter nach Anspruch 2, **dadurch gekennzeichnet, dass** die Nutenabschnitte (5') und die seitlich vorstehenden Flügel (6) jeweils als Paar vorliegen, und dass die seitlich vorstehenden Flügel (6) jeweils eine erste Oberfläche (6') in Auflage unter Druck an dem Rand der äußeren Öffnung (3') der röhrenförmigen Entleerungspassage (3) und eine zweite entgegengesetzte Oberfläche (6") in Auflage unter Druck an der Innenfläche des freien Rands (5") des L-förmigen Flügels (5), der den entsprechenden Nutenabschnitt (5') bildet, umfassen, wenn sich der Stopfen (4) in verriegelter Verschlussposition befindet.

4. Ölbehälter nach einem der Ansprüche 1 bis 3, **dadurch gekennzeichnet, dass** das Mittel zum Blockieren in verriegelter Verschlussposition aus der Gruppe ausgewählt ist, die aus einer schwergängigen Stelle, einer vertieften Kontaktoberfläche, einer schrägen Kontaktoberfläche, einer gekerbten Kontaktoberfläche, einer Kontaktoberfläche mit hohem Reibungskoeffizienten oder Analogem besteht.

5. Ölbehälter nach einem der Ansprüche 1 bis 4, **dadurch gekennzeichnet, dass** der Stopfen (4) einen zylindrischen Körper (4') aufweist, der mindestens eine ringförmige Dichtung (8) umfasst, die in einem entsprechenden Aufnahmeplatz (4") montiert ist, der umfänglich an dem Körper (4') gebildet ist und mit Kompression gegen die Innenwand der röhrenförmigen Entleerungspassage (3), eventuell im Bereich eines umfänglicheren Sitzes, in Verschlussposition des Stopfens (4) zum Aufliegen kommt.

6. Ölbehälter nach einem der Ansprüche 2 bis 4, **dadurch gekennzeichnet, dass** jeder der vorstehenden radialen Flügel (6) und jeder der Nutenabschnitte (5') eine Winkelausdehnung von mindestens 30°, bevorzugt etwa 40° bis 50°, aufweist.

7. Ölbehälter nach einem der Ansprüche 1 bis 6, **dadurch gekennzeichnet, dass** der Umdrehungsbruchteil, der erforderlich ist, um alternativ von der verriegelten Verschlussposition, die den Stopfen (4) in der Passage (3) blockiert, zu der entriegelten Verschlussposition, die das Herausziehen des Stopfens (4) ermöglicht, zu gelangen, im Wesentlichen einer Viertelumdrehung entspricht.

8. Ölbehälter nach einem der Ansprüche 1 bis 7, **dadurch gekennzeichnet, dass** der Behälter (1) und der Stopfen (4) durch Formen aus, eventuell faserverstärktem, PA 6, PA 66 oder PPA hergestellt sind, und dass der Behälter (1) mit Versteifungsrippen oder Versteifungsgraten (9) auf seiner äußeren und/oder inneren Fläche versehen ist, wobei der Stopfen (4) gegebenenfalls mit dem Behälter (1) durch mindestens eine biegsame Verbindung (12) verbunden ist.

9. Stopfen aus thermoplastischem Material für einen Ölbehälter nach einem der Ansprüche 1 bis 8,
**dadurch gekennzeichnet,**
**dass** der Stopfen (4) einen zylindrischen Körper (4') aufweist und mit mindestens zwei vorstehenden radialen Flügeln (6) und einem ergonomisch gestalteten Gebilde (10) zum manuellen Ergreifen und Betätigen versehen ist, und
**dass** der Stopfen (4) mit einem Rückhaltemittel in der Form eines Ankers (11) versehen ist, der mit dem Stopfen (4) durch mindestens eine biegsame Verbindung (12) verbunden ist, wobei der Anker (11) Abmessungen und/oder eine Form aufweist, die sein freies Durchgehen durch die röhrenförmige Passage (3) verhindern, und der Anker (11) und die mindestens eine Verbindung (12) bevorzugt aus einem Stück mit dem Stopfen (4) gebildet sind.

## Claims

1. Oil sump (1) made from a thermoplastic material for an internal combustion engine, said sump comprising a drainage opening (2) located at the bottom point of said sump (1) and being in the form of a tubular passage (3) arranged or formed in the wall of said sump and being tightly sealable by a part (4) forming a plug, said passage (3) comprising an inner opening and an outer opening (3'),
the sump (1) and the plug (4) comprising mutually complementary retaining means (5, 6) which cooperate in such a manner that the transition between a locked sealing position in which plug (4) is blocked in the passage (3) and an unlocked sealing position, in which the extraction of plug (4) from the passage and (3) and towards the exterior of the sump (1) is permitted, is performed by the rotation of the latter about a fraction of a turn,
the sump (1) being **characterised in that** it comprises around the outer opening (3') of said tubular passage (3), female retaining means (5) with locking designed to cooperate with complementary male means (6) provided on the plug (4) and
**in that** said male and female cooperating means (5, 6) together form a bayonet fixing system, defining a locked, wedged position and comprising a means for locking in a locked sealed position.

2. Oil sump according to claim 1, **characterised in that** the retaining means (5) with locking formed around the outer opening (3') of the tubular drainage passage (3) consist of profiled rings with an L-shaped cross-section defining portions of grooves (5') extending around the opening (3') and **in that** the complementary means (6) formed on the plug (4) consist of lateral projecting wings designed to each engage in a corresponding portion of the groove (5') when the plug (4) is displaced by rotation of the unlocked sealing position to the locked sealing position.

3. Oil sump according to claim 2, **characterised in that** the portions of grooves (5') and the projecting lateral wings (6) are each provided in twos, and **in that** the said lateral projecting wings (6) each comprise a first surface (6') bearing under pressure on the edge of the outer opening (3') of the tubular drainage passage (3) and a second opposite surface (6") bearing under pressure against the inner face of the free edge (5") of the wing with an L-shaped cross-section (5) defining the corresponding groove portion (5'), when the plug (4) is in a locked sealing position.

4. Oil sump according to any of claims 1 to 3, **characterised in that** means for locking in a locked sealing position is selected from a group including a pressure point, a reinforced contact surface, a sloping contact surface, a notched contact surface, a contact surface with an increased or similar coefficient of friction.

5. Oil sump according to any of claims 1 to 4, **characterised in that** the plug (4) has a cylindrical body (4') comprising at least one annular gasket (8) mounted in a corresponding receiving site (4") formed peripherally on said body (4') and bearing with compression against the internal wall of the tubular drainage passage (3), possibly in a circumferential seat, in the sealing position of said plug (4).

6. Oil sump according to any of claims 2 to 4, **characterised in that** each of the radial, projecting wings (6) and each of the portions of grooves (5') have an angular extension of at least 30°, preferably about 40° to 50°.

7. Oil sump according to any of claims 1 to 6, **characterised in that** the fraction of a turn necessary for moving alternatively from the locked sealing position, blocking the plug (4) in the passage (3), to the unlocked sealing position, enabling the extraction of the plug (4), corresponds substantially to a quarter of a turn.

8. Oil sump according to any of claims 1 to 7, **characterised in that** the sump (1) and the plug (4) are made by moulding from PA6, PA66 or PPA, possibly charged with fibres, and **in that** the sump (1) is provided with reinforcing ribs or fins (9) on its outer and/or inner face, the plug (4) being, if necessary, connected to the sump (1) by at least one flexible link (12).

9. Plug made from a thermoplastic material for an oil sump according to any of claims 1 to 8,
the plug (4) being **characterised in that** it has a cylindrical body (4') and is provided with at least two radial, projecting wings (6) and a manual gripping and manoeuvring shaped part (10) providing an ergonomic grip,
**in that** it is provided with at least one retaining means in the form of an anchor (11) connected to the plug (4) by at least one flexible link (12), said anchor (11) having dimensions and/or a form which prevent its free passage through the tubular passage (3) and said anchor (11) and said at least one link (12) being preferably formed in one piece with the plug (4).
